# EUROPÄISCHE PATENTSCHRIFT

(11) **EP 1 036 400 B1**
(45) Veröffentlichungstag und Bekanntmachung des Hinweises auf die Patenterteilung: **06.02.2002**
(21) Anmeldenummer: 98963370.6
(22) Anmeldetag: 23.11.1998
(51) Int. Cl.: H01H 71/46, H01H 83/12

(54) **SCHALTGERÄTEEINHEIT AUS EINEM SCHALTGERÄT UND ANGEKOPPELTEM VOREILENDEM HILFSSCHALTER**
SWITCHGEAR UNIT CONSISTING OF A SWITCHING DEVICE AND A COUPLED LEADING AUXILIARY SWITCH
UNITE APPAREIL DE COMMUTATION COMPRENANT UN APPAREIL DE COMMUTATION ET UN COMMUTATEUR AUXILIAIRE A AVANCE DE PHASE ACCOUPLE

(30) Priorität: 05.12.1997 DE 19754072
(43) Veröffentlichungstag der Anmeldung: 20.09.2000
(73) Patentinhaber: SIEMENS AKTIENGESELLSCHAFT, 80333 München (DE)
(72) Erfinder: FREIMUTH, Michael, D-92242 Hirschau (DE)
(86) Internationale Anmeldenummer: DE9803451
(87) Internationale Veröffentlichungsnummer: WO9930339

(56) Entgegenhaltungen:
- DE-C- 3 820 113
- DE-C- 4 310 863
- DE-C- 19 703 973
- FR-A- 2 684 231
- US-A- 4 901 046

## Beschreibung

Die Erfindung bezieht sich auf eine Schaltgeräteeinheit mit einem einen Drehantrieb und ein Schaltschloß aufweisenden Schaltgerät und mit einem angekoppelten Unterspannungsauslöster mit voreilendem Hilfsschalter, der einen Kontaktbrückenträger mit beweglichen Kontakten sowie mit diesen kontaktierbare Festkontakte aufweist.

Gattungsgemäße Schaltgeräte sind von Schaltgeräte-Herstellern seit geraumer Zeit beziehbar. Die bekannten Lösungen haben allerdings einen komplizierten und aufwendigen mechanischen Aufbau.

Die DE 38 20 113 C1 offenbart eine Schaltgeräteeinheit mit einem einen Drehantrieb und ein Schaltschloß aufweisenden Schaltgerät, das hier ein Leitungsschutzschalter ist, und mit einem angekoppelten Hilfsschalter oder Signalschalter, der einen Kontaktbrückenträger mit beweglichen Kontakten sowie mit diesen kontaktierbare Festkontakte aufweist. Der ankoppelbare Zusatzschalter ist kein Unterspannungsauslöser mit voreilendem Hilfsschalter. Der Leitungsschutzschalter weist einen über eine Öffnung in der Seitenwand zugänglichen Klinkenhebel auf, der im Falle einer Kurzschlußauslösung des Schaltgeräts einen Klinkenhebel des Zusatzschalters mitauslöst. Die Einstellung auf die Funktion als Hilfs- oder als Signalschalter bzw. relativer Hilfsschalter ist hier nicht nur vor dem Anbau an den zugehörigen Leitungsschutzschalter bzw. vor dem Zusammenbau mit weiteren derartigen Hilfs- und Signalschaltern möglich, sondern auch noch nachträglich im zusammengebauten Zustand an dem verdrahteten Gerät ohne zusätzliche Montagearbeit. Dies wird dadurch erreicht, daß zwischen einem Bedienungsknebel und einer Sperreinrichtung des Zusatzschalters ein Freilauf angeordnet ist, der mittels eines Kupplungselementes nach Bedarf aufhebbar ist. Das Kupplungselement ist als aufsteckbarer Verbindungsschuh ausgebildet, der an seiner oberen Stirnfläche die Typbezeichnung "Hi" für die Kennzeichnung der Funktion als Hilfsschalter bei aufgesteckten Verbindungsschuh trägt. In dieser Funktion ist die ursprüngliche Funktion des Zusatzschalters als relativer Hilfsschalter oder Signalschalter, die durch die Typbezeichnung "RHi" auf der Stirnfläche des Bedienungsknebels gekennzeichnet ist, durch den Verbindungsschuh abgedeckt, so daß die jeweilige Funktion des Zusatzschalters schon aufgrund der Kennzeichnungen auf dem Verbindungsschuh und auf dem Bedienungsknebel leicht erkennbar ist.

Daher liegt der Erfindung die Aufgabe zugrunde, eine Schaltgeräteeinheit der obengenannten Art zu schaffen, die auf einfache Weise die Realisierung eines Unterspannungsauslösers mit voreilendem Hilfsschalter ermöglicht.

Die Aufgabe wird gelöst mit den Merkmalen nach Anspruch 1.

Die erfindungsgemäße Lösung zeichnet sich dadurch aus, daß der Brückenträger ohne Zwischenschaltung zusätzlicher Elemente direkt über seinen Fortsatz betätigbar ist, der sich als Anformung einfach ausführen läßt und über den ein drehbar gelagerter Kontaktbrückenträger auf einfache Weise in seine EIN-Stellung gebracht werden kann.

Vorteilhafterweise ist der Drehantrieb mit einem Drehknebel als Betätigungselement ausgeführt.

Außerdem ist es vorteilhaft, wenn der Drehknebel mit einem Rad versehen ist, welches mit einer Kontur als Kulissenführung für einen auf den Fortsatz wirkenden Schwenkhebel ausgeführt ist. Die Kontur ermöglicht als Kulissenführung die erste und zweite Betätigungsphase auf einfache Weise zu realisieren.

Eine besonders einfache Lösung ist gegeben, wenn der Schwenkhebel in der ersten Betätigungsphase den Kontaktbrückenträger über seinen Fortsatz in die EIN-Stellung umschwenkt. Auf diese Weise erfolgt eine direkte Übertragung des Drehantriebs ohne Zwischenschaltung weiterer Elemente auf den Kontaktbrükkenträger.

Aus Platzersparnisgründen, z.B. beim Einbau in einen Schaltschrank, ist es von Vorteil, wenn das Schaltgerät und der Hilfsschalter über Seitenwände aneinander gekoppelt sind.

Ein Ausführungsbeispiel der Erfindung wird im folgenden anhand einer Zeichnung näher erläutert. Es zeigen:
- FIG 1: eine Innenansicht eines erfindungsgemäßen Hilfsschalters,
- FIG 2: eine Ansicht des kompletten Hilfsschalters gemäß FIG 1 mit seiner Anbauwand,
- FIG 3: den Hilfsschalter gemäß FIG 1 und 2 in Zusammenwirkung mit dem Drehantrieb eines Schaltgeräts,
- FIG 4: eine prinzipielle Darstellung des Drehantriebs des Schaltgeräts in Wirkverbindung mit dem Hilfsschalter,
- FIG 5: eine Ansicht des Drehantriebs des Schaltgeräts in Wirkverbindung mit dem Hilfsschalter in einer perspektivischen Ansicht und
- FIG 6: eine prinzipielle Darstellung der Wirkverbindung des Drehantriebs gemäß FIG 5 mit dem Hilfsschalter.

In FIG 1 ist ein Unterspannungsauslöser mit voreilenden Hilfsschalter 1 dargestellt, der zu beiden Seiten eines Elektromagnetsystems 2 Festkontakte 6 aufweist. Das Elektromagnetsystem 2 weist ein Joch 3 und einen beweglichen Anker 4 auf. In der FIG 1 liegt zwischen den linksseitigen Festkontakten 6 und dem Elektromagnetsystem 2 ein über eine Drehachse 5 drehbarer Kontaktträger 7 mit beweglichen Kontakten 8. Der Kontaktträger 7 ist hier in der AUS-Stellung gezeigt. Er weist an seinem oberen Ende einen abgewinkelten Fortsatz 9 auf, über den er in die EIN-Stellung zwischen den linksseitigen Festkontakten 6 und den beweglichen Kontakten 8 geschwenkt werden kann. Der Fortsatz 9 ragt gemäß FIG 2 durch einen Schlitz 10 in der Seitenwand 11 des voreilenden Hilfsschalters 1, die zum Anbau Seite an Seite an ein Schaltgerät mit einem Drehantrieb 12 dient. Der Drehantrieb 12 besteht gemäß FIG 3 im wesentlichen aus einem Drehknebel 13 als Betätigungselement, der mit einem Rad 14 mit einer Kontur 15 als Kulissenführung versehen ist. Über diese Kontur 15 ist ein angepaßt ausgeführter Schwenkhebel 16, dessen Ende 17 am Fortsatz 9 des Hilfsschalters 1 angreift, umschwenkbar. Die prinzipielle Wirkung des Drehantriebs 12 ist aus FIG 4 ersichtlich. Der mit der Kontur 15 in Eingriff stehende Schwenkhebel 16 wird in der ersten Betätigungsphase des Drehknebels 13 umgelenkt und schaltet dabei über den Fortsatz 9 den voreilenden Hilfsschalter 1 ein. In einer zweiten Betätigungsphase wird der Schwenkhebel 16 über einen kreisförmigen Bereich der Kontur 15 in der gleichbleibenden Stellung gehalten, die zugleich die EIN-Stellung des Hilfsschalters darstellt. Dabei wird über den Drehknebel 13 das hier nicht dargestellte Schaltschloß des Schaltgeräts betätigt. In der AUS-Stellung des Drehantriebs 12 gemäß FIG 3 und 4 steht der Schwenkhebel 16 mit einem zur Kontur 15 gehörigen Ausschnitt 18 des Rades 14 in Eingriff. Über den Rand des Ausschnitts 18 wird der Schwenkhebel 16 bei Betätigung des Drehknebels 13 gedreht. Die Randkontur des Ausschnitts 18 geht beim Übergang von der ersten in die zweite Betätigungsphase in die genannte kreisförmige Kontur über, die den Schwenkhebel 16 in der gedrehten Position hält.

In den FIG 5 und 6 ist eine alternative Ausführung eines Drehantriebs 12 dargestellt. Dabei ist wiederum der Drehknebel 13 mit einem Rad 14 verbunden, das einen Steg 19 als Kontur zur Kulissenführung aufweist. Der Schwenkhebel 16 zur Betätigung des Fortsatzes 9 ist hier mit einem bogenförmigen Rand 20 versehen, an dem der Steg 19 in der ersten Betätigungsphase des Drehknebels 13 anliegt. Bei Betätigung des Drehknebels 13 wird der Schwenkhebel 16 wiederum gedreht und drückt dabei den Kontaktträger 7 über seinen Fortsatz 9 in die EIN-Stellung. Nach Erreichen dieser EIN-Stellung wird der Schwenkhebel 16 über den kreisförmigen Steg 19 in seiner Position unverändert gehalten, während in dieser zweiter Betätigungsphase durch den Drehknebel 13 das hier nicht dargestellte Schaltschloß des Schaltgeräts betätigt wird. Beim Ausschaltvorgang drückt eine am Kontaktträger 7 angreifende Drehfeder 23 gemäß FIG 1 den Schwenkhebel 16 wieder zurück in seine Ausgangsstellung. Bei nicht angebauten Unterspannungsauslöser mit voreilendem Hilfsschalter 1 bewirkt dieses Zurückschwenken des Schwenkhebels 16 in FIG 4 der Greifhebel 21, in FIG 6 der Zapfen 22. Beide stehen mit dem Schwenkhebel 16 beim Ausschalten im Eingriff.

## Patentansprüche

1. Schaltgeräteeinheit mit einem einen Drehantrieb (12) mit einem Betätigungselement (13) und ein Schaltschloß aufweisenden Schaltgerät und mit einem angekoppelten Unterspannungsauslöser mit voreilendem Hilfsschalter (1), der einen Kontaktbrückenträger (7) mit beweglichen Kontakten (8) sowie mit diesen kontaktierbare Festkontakte (6) aufweist, **dadurch gekennzeichnet, daß** das Schaltgerät eine mit dem Drehantrieb (12) gekoppelte Kulissenführung (15) aufweist, die mit einem durch eine Öffnung (10) in einer Seitenwand (11) des Hilfsschalters (1) ragenden Fortsatz (9) am Kontaktbrückenträger (7) in Wirkverbindung steht und die in einer ersten Betätigungsphase des Betätigungselements (13) derart auf den Kontaktbrückenträger (7) einwirkt, daß die EIN-Stellung zwischen den beweglichen Kontakten (8) und den Festkontakten (6) erreicht wird und daß erst während der folgenden zweiten Betätigungsphase das Schaltschloß betätigt wird, wobei die EIN-Stellung der Kontakte (6,8) des Hilfsschalters (1) beibehalten wird.

2. Schaltgeräteeinheit nach Anspruch 1, **dadurch gekennzeichnet, daß** der Drehantrieb (12) mit einem Drehknebel (13) als Betätigungselement ausgeführt ist.

3. Schaltgeräteeinheit nach Anspruch 2, **dadurch gekennzeichnet, daß** der Drehknebel (13) mit einem Rad (14) versehen ist, welches mit einer Kontur (15) als Kulissenführung für einen auf den Fortsatz (9) wirkenden Schwenkhebel (16) ausgeführt ist.

4. Schaltgeräteeinheit nach Anspruch 3, **dadurch gekennzeichnet, daß** der Schwenkhebel (16) in der ersten Betätigungsphase den Kontaktbrückenträger (7) über seinen Fortsatz (9) in die EIN-Stellung umschwenkt.

5. Schaltgeräteeinheit nach einem der vorangehenden Ansprüche, **dadurch gekennzeichnet, daß** das Schaltgerät und der Hilfsschalter über Seitenwände aneinander gekoppelt sind.

6. Schaltgeräteeinheit nach einem der vorangehenden Ansprüche, **dadurch gekennzeichnet, daß** die Rückstellung des Schwenkhebels (16) in die AUS-Stellung durch ein Rückstellelement (21,22) erfolgt.

## Claims

1. Switchgear unit having a switching device which has a rotary operating mechanism (12) having an actuating element (13) and a breaker mechanism, as well as a coupled undervoltage release having a leading auxiliary switch (1) which has a contact bridge carrier (7) having moving contacts (8) and fixed contacts (6) which can contact the moving contacts, **characterised in that** the switching device has a gate guide (15) which is coupled to the rotary operating mechanism (12) and is in operative connection with a projection (9) on the contact bridge carrier (7) which extends through an aperture (10) in a side wall (11) of the auxiliary switch (1) and acts on the contact bridge carrier (7) in a first actuating phase of the actuating element (13) so that the ON position is reached between the moving contacts (8) and the fixed contacts (6), and that the breaker mechanism is not actuated until the subsequent second actuating phase, whereby the ON position of the contacts (6, 8) of the auxiliary switch (1) is retained.

2. Switchgear unit according to Claim 1, **characterised in that** the rotary operating mechanism (12) is designed with a finger-grip knob (13) as the actuating element.

3. Switchgear unit according to Claim 2, **characterised in that** the finger-grip knob (13) is provided with a wheel (14) which is designed with a contour (15) as a gate guide for a wing handle (16) acting on the projection (9).

4. Switchgear unit according to Claim 3, **characterised in that** in the first actuating phase, the wing handle (16) swivels the contact bridge carrier (7) into the ON position via its projection (9).

5. Switchgear unit according to one of the preceding claims, **characterised in that** the switching device and the auxiliary switch are coupled via side walls.

6. Switchgear unit according to one of the preceding claims, **characterised in that** the OFF position of the wing handle (16) is restored by a restoring element (21, 22).

## Revendications

1. Unité à appareil de commutation, comprenant un appareil de commutation ayant un entraînement (12) en rotation à élément (13) d'actionnement et un verrou de maintien et un déclencheur accouplé à minimum de tension ayant un commutateur (1) auxiliaire en avance, qui comporte un porte-pont (7) de contact ayant des contacts (8) mobiles ainsi que des contacts (6) fixes pouvant être mis en contact avec ceux-ci, **caractérisée en ce que** l'appareil de commutation comporte un guidage (15) à coulisse couplé à l'entraînement (12) en rotation et coopérant avec un prolongement (9) du porte-pont (7) de contact qui passe dans une ouverture (10) ménagée dans une paroi (11) latérale du commutateur (1) auxiliaire et qui agit dans une première phase d'actionnement de l'élément (13) d'actionnement sur le porte-pont (7) de contact de façon que la position fermée entre les contacts (8) mobiles et les contacts (6) fixes soit atteinte et que seulement pendant la deuxième phase suivante d'actionnement le verrou de maintien est actionné, la position fermée des contacts (6, 8) du commutateur (1) auxiliaire étant conservée.

2. Unité à appareil de commutation suivant la revendication 1, **caractérisée en ce que** l'entraînement (12) en rotation est réalisé en ayant un levier (13) tournant comme élément d'actionnement.

3. Unité à appareil de commutation suivant la revendication 2, **caractérisée en ce que** le levier (13) tournant est muni d'une roue (14) qui est exécutée en ayant un contour (15) sous forme de guidage à coulisse pour un levier (16) basculant agissant sur le prolongement (9).

4. Unité à appareil de commutation suivant la revendication 3, **caractérisée en ce que** le levier (16) basculant met dans la position fermée, dans la première phase d'actionnement, le porte-pont (7) de contact par l'intermédiaire de son prolongement (9).

5. Unité à appareil de commutation suivant l'une des revendications précédentes, **caractérisée en ce que** l'appareil de commutation et le commutateur auxiliaire sont couplés l'un à l'autre par des parois latérales.

6. Unité à appareil de commutation suivant l'une des revendications précédentes, **caractérisée en ce que** le rappel du levier (16) basculant en la position ouverte s'effectue par un élément (21,22) de rappel.
